# FASCICULE DE BREVET EUROPEEN

(11) **EP 0 279 811 B1**
(45) Date de publication et mention de la délivrance du brevet: **01.08.1990**
(21) Numéro de dépôt: 86906849.4
(22) Date de dépôt: 19.11.1986
(51) Int. Cl.: A63B 69/36, A63B 69/00, A63B 63/00

(54) **APPAREIL D'ENTRAINEMENT A LA PRATIQUE DU GOLF**
GOLFSPIEL-ÜBUNGSGERÄT
GOLF TRAINING APPARATUS

(30) Priorité: 05.08.1986 FR 8611339
(43) Date de publication de la demande: 31.08.1988
(73) Titulaire: SERIN, Frédéric Octave Edmond, F-75017 Paris (FR)
(72) Inventeur: SERIN, Frédéric Octave Edmond, F-75017 Paris (FR)
(74) Mandataire: Bruder, Michel
(86) Numéro de dépôt international: FR8600393
(87) Numéro de publication internationale: WO8800851

(56) Documents cités:
- US-A- 1 761 039
- US-A- 2 937 875
- US-A- 3 892 412
- US-A- 4 125 230
- US-A- 4 489 941

## Description

La présente invention concerne un appareil d'entraînement à la pratique du golf.

On connaît déjà des appareils d'entraînement à la pratique du golf nui permettent à un joueur de travailler les divers mouvements du golf tels que swing pour les grands coups et les coups d'approche ou putting pour les petits coups définitifs. De tels appareils sont décrits par exemple dans US-A-1 761 039, 3,892412, 3,936055 et 4 222 568. Un autre appareil connu qui est décrit par le brevet US-A-4125 230 est pourvu de moyens assurant le rappel automatique en position de départ d'une balle de golf. Cet appareil comporte, en dessous d'un plateau supérieur constituant une base de lancement de la balle, un mécanisme à moteur électrique et à tambour pour l'enroulement d'un câble dort l'extrémité libre est attachée à la balle. Le mécanisme de rappel de la balle qui est décrit dans ce brevet, est particulièrement compliqué et de ce fait il est onéreux et sujet à des défaillances. Par ailleurs l'appareil comportant un tel mécanisme ne peut être utilisé que pour l'entraînement au swing et il ne peut pas être adapté aisément à la pratique du putting.

La présente invention, telle que décrite selon les termes la revendication 1, vise à remédier à ces inconvénients en procurant un appareil de conception particulièrement simple, exigeant peu d'entretien d'un faible prix de revient et permettant un entraînement au golf dans les meilleurs conditions.

On décrira ci-après, à titre d'exemple non limitatif, une forme d'exécution de la présente invention, en référence au dessin annexé sur lequel:
La figure 1 est une vue en perspective d'un appareil d'entraînement à la pratique du golf suivant l'invention,
La figure 2 est une vue en coupe verticale et longitudinale, à plus grande échelle, du mécanisme assurant le rappel de la balle de golf sur le tee, en vue de l'exécution d'un swing.
La figure 3 est une vue en plan du mécanisme de rappel de la balle de golf illustré sur la figure 2.
La figure 4 est une vue en coupe transversale faite suivant la ligne IV-IV de la figure 2.
La figure 5 est une vue en coupe verticale et longitudinale partielle faite suivant la ligne V-V de la figure 4.
La figure 6 est une vue en prespective de l'appareil adapté à l'entraînement au putting.

L'appareil d'entraînement à la pratique du golf suivant l'invention comprend un boîtier 1 pour la pratique des grands coups et des coups d'approche. Ce boîtier 1, de forme rectangulaire, est constitué de deux parties parallélépipédiques antérieure 2 et postérieure 3 de mêmes dimensions, articulées, le long de deux petits côtés adjacents, autour d'une charnière transversale 4. Les deux parties articulées 2 et 3 du boîtier 1 sont avantageusement recouvertes, partiellement ou en totalité, d'une couche de gazon synthétique 5 appliquée sur leurs faces horiozontales supérieures, lorsque le boîtier 1 est déployé et que les deux parties 2,3 se trouvent alignées l'une avec l'autre à l'horizontale sur le sol, ces deux faces venant en contact l'une sur l'autre lorsque le boîtier 1 est replié. La partie antérieure 2 porte un tee 7, constitué par un tronçon de tube, se dressant verticalement au-dessus de la face supérieure 2a de cette partie et sur lequel peut être posée une balle de golf 8 de manière que celle-ci soit surélevée par rapport à la face supérieure 2a de la partie antérieure 2 du boîtier.

L'appareil suivant l'invention comprend également un marchepied 9 qui est nécessaire afin que le joueur soit situé à la hauteur correcte par rapport à la balle 8. Ce marchepied 9, de même épaisseur que le boîtier principal 1, se présente sous la forme d'un bac parallélépipédique, avantageusement recouvert également d'une couche 5 de gazon synthétique sur sa face supérieure. Ce marchepied 9 peut être avantageusement logé à l'intérieur de la partie postérieure 3 du boîtier 1, lorsque celui-ci est replié en position de fermeture.

La partie postérieure 3 du boîtier 1 présente, dans sa face supérieure 3a, un trou 10 permettant la pratique du putting comme il sera décrit plus loin. En outre un filet de protection 11 est fixé à la partie postérieure 3, ce filet s'étendant vers le haut, à partir des côtés longitudinaux et du côté transversal postérieur de la partie postérieure 3. Pour le transport ce filet 11 se replie avantageusement à l'intérieur du boîtier 1.

La partie antérieure 2 du boîtier contient un mécanisme qui assure, après l'exécution d'un swing, le rappel de la balle 8 en position de départ. Ce mécanisme comporte un câble 12 qui est attaché à la balle 8 et qui s'étend à travers une ouverture 13 prévue dans la face supérieure 2a de la partie antérieure 2 du boîtier. Comme on peut le voir sur les figures 2 et 3, le tee 7 est articulé, à sa partie inférieure, autour d'un axe horizontal et transversal 14. Cet axe 14 est avantageusement constitué par une tige métallique traversant de part en part le tee tubulaire 7, s'étendant transversalement entre une paroi latérale et longitudinale 2b de la partie 2 de boîtier et la face frontale d'une vis transversale 15, sur laquelle elle est en appui, cette vis 15 étant vissée dans l'autre paroi latérale et longitudinale 2c de la partie 2 du boîtier. Le tige 14 traverse les fentes verticales de deux pièces de guidage longitudinales 15 en forme de U inversé, lesquelles sont fixées au fond 2d de la partie antérieure 2, de part et d'autre du tee 7. Il est ainsi possible, en vissant plus ou moins la vis 15, de déformer la tige métallique 14 entre une position rectiligne horizontale ainsi qu'il est représenté en trait plein sur la figure 4, dans laquelle l'axe d'articulation du tee 7 est en position la plus basse, et une position cambrée au maximum, représentée en trait mixte, dans laquelle, du fait du flambage de la tige 14, le tee 7 occupe la position la plus haute. Naturellement on pourrait envisager d'utiliser d'autres moyens équivalents opur faire varier la position verticale du tee 7.

Comme on peut le voir sur la figure 2, lorsque la balle 8 a été projetée vers l'arrière, le câble 12 s'étend, en partant de la balle 8, longitudinalement à travers le tee tubulaire 7, il passe sous une goupille d'appui transversale 16 se trouvant à peu près à mi-longueur du tee tubulaire 7 et au-dessus de l'axe d'articulation 14 du tee tubulaire 7, et il sort de celui-ci à travers une fente longitudinale 17 ménagée dans la partie inférieure et antérieure du tee tubulaire 7 et s'étendant jusqu'à son extrémité inférieure, à partir de là le câble 12 passe entre un cylindre de contrepression supérieur 18 et un cylindre d'entraînement inférieur 19, ces deux cylindres étant disposés l'un au-dessus de l'autre et ayant chacun un axe horizontal ettransversal. Le cylindre d'entraînement inférieur 19 est accouplé à l'arbre de sortie d'au moins un moteur d'entraînement 20 (en l'occurrance de deux moteurs 20 opposés dans la forme d'exécution représentée). Le câble 12 pénètre ensuite dans un magasin de stockage 21 dans lequel il est lové d'une manière aléatoire et il est fixé à son extrémité. Le cylindre de contrepression supérieur 18 est fixé sous un plateau mobile rectangulaire 22 qui s'étend dans une partie de l'ouverture 13 prévue dans la face horizontale supérieure 2a de la partie antérieure 2 du boîtier 1. Ce plateau mobile 22 s'étend seulement sur une partie de la longueur de l'ouverture 13, de manière à laisser, à l'arrière un passage libre pour le cable 12 lorsque la balle 8 est projetée en direction du filet 11 comme on le verra plus loin. Le plateau mobile 22 est articulé, le long de son bord antérieur, sur la face supérieure 2a de la partie 2 du boîtier 1, par l'intermédiaire d'une charnière transversale 23 et il forme ainsi une pédale sur laquelle peut appuyer le joueur. Il présente, dans sa partie postérieure, une encoche longitudinale 24 qui débouche dans son bord postérieur et qui est suffisamment large pour permettre le passage à travers elle du tee tubulaire 7, lorsque celui-ci vient occuper sa position verticale qui est représentée en trait mixte sur la figure 2.

De préférence un berceau de protection 25 est disposé juste en dessous du cylindre inférieur d'entraînement 19, sur la plus grande partie de la longueur de celui-ci, pour éviter que la câble 12 puisse s'enrouler autour du cylindre inférieur d'entraînement 19.

En dessous du plateau mobile 22 est disposé un contacteur 26 qui commande l'alimentation du ou des moteur électriques 20. En outre le plateau mobile 22 est maintenu normalement dans sa position horizontale, ainsi qu'il est représenté sur la figure 2, au moyen de ressorts 27 prenant appui sur le fond 2d de la partie 2 du boîtier et sous le plateau 22. En position horizontale le plateau mobile 22 est ainsi à fleur avec le reste de la face supérieure 2a de la partie 2 du boîtier.

Pour l'exécution d'un swing le joueur place la balle 8 sur l'extrémité supérieure detee tubulaire 7 qui se trouve alors en position verticale, ainsi qu'il est représenté en trait mixte sur la figure 2. Cette position peut être ajustée en hauteur par action sur la vis 15 commandant le cambrage de la tige 14. Lorsque le joueurfrappe la balle 8 avec son club, la balle 8 est projetée vers l'arrière en direction du filet 11 et elle entraîne avec alle le câble 12 auquel elle est attachée. Ce mouvement provoque un basculement du tee tubulaire 7 dans le sens inverse des aiguilles d'une montre sous l'action du câble 12 qui est tiré par la balle 8 vers l'arrière, c'est-à-dire vers la gauche sur la figure 2, et qui se déroule à partir de la réserve de câble contenue dans le magasin de stockage 21, et ce librement de fait que le cylindre de contrepression supérieur 18 est écarté du cylindre d'entraînement inférieur 19. La balle 6 est arrêtée dans sa course par le filet 11 et elle retombe sur la face supérieure 3a de la partie postérieure 3 du boîtier 1.

Pourfaire revenir la balle en position de départ, il suffit au joueur d'appuyer avec son pied sur le plateau mobile 22 de manière à lefaire pivoter vers le bas, vers la position comme il représentée en trait mixte sur la figure 2. Ce mouvement de pivotement provoque l'actionnement du contacteur 26 et par conséquent la mise en marche du ou des moteurs électriques 20. Le cylindre d'entraînement inférieur 19 est alors entraîné en rotation dans le sens des aiguilles d'une montre, tendis que le cylindre de contrepression supérieur 18 est pressé contre lui, du fait que ce cylindre 18 suit le mouvement du plateau 22. Le cylindre de contrepression 18 étant monté librement à rotation autour de son axe, il en résulte que le câble 12 est tiré vers l'avant, c'est-à-dire vers la droite sur la figure 2, en étant pincé entre les deux cylindres 18 et 19. La partie du câble 12 qui se trouve en aval des deux cylindres 18, 19, est ainsi refoulée et forcée de pénétrer dans le magasin de stockage 21 dans lequel le câble se love sur lui-même d'une manière tout à fait aléatoire. Lorsque la balle 8 vient en contact avec l'extrémité supérieure du tee tubulaire 7, le câble est empêché de coulisser par rapport à ce tee tubulaire 7 et l'effort de traction exercé sur la câble 12 provoque, du fait que la goupille d'appui 16 est située au-dessus de l'axe de pivotement 14, un mouvement de pivotement du tee tubulaire 7 et de la balle 8 qu'il porete, dans le sens des aiguilles d'une montre, pour l'amener en position verticale de départ. Au cours de ce mouvement la partie supérieure du tee tubulaire'7 s'engage dans l'encoche 24 prévue dans la partie postérieure du plateau 22.

La Figure 6 illustre la façon dont l'appareil suivant l'invention peut être adapté pour l'entraînement au putting. Dans ce cas seule la partie postérieure 3 du boîtier 1, qui est pourvue du trou 10, est utilisée et cette partie 3 est utilisée avec d'autres boîtiers rectangulaires 3 similaires pourvus également chacun d'un trou 10, ces boîtiers s'étendant perpendiculairement soit à un petit côté soit à un grand côté de la partie postérieure 3: Des obstacles 28 peuvent être fixés en des entroits appropriés sur les surfaces des boîtiers, afin de permettre au joueur de choisir à volonté la difficulté de son percours. Des caches amovibles 29 peuvent être utilisés pour boucher à volonté certain des trous 10.

L'appareil suivant l'invention peut également comporter une partie mobile 30 de forme triangulaire permettant de raccorder deux boîtiers adjacents suivant un angle quelconque, de manière à constituer un parcours quelconque.

## Revendications

1. Appareil d'entraînement à la pratique du golf comportant un boîtier (2, 3) sensiblement rectangulaire de faible épaisseur, posé sur le sol, et dont la face supérieure (2a) présente une ouverture (13) à travers laquelle passe un câble (12) fixé à une balle de golf (8) pouvant être posée sur la surface supérieure (2a) du boîtier, afin de pouvoir être frappée par le joueur, et, à l'intérieur du boîtier, un mécanisme entraîné par au moins un moteur électrique (20) pour assurer le rappel du câble (12) et son stockage sous forme accumulée, sous la commande d'un interrupteur (26) d'alimentation du moteur électrique-actionnable par le joueur, le mécanisme de rappel du câble (12) comportant une paire de cylindres parallèles (18, 19) entre lesquels passe le câble (12), à savoir un cylindre inférieur (19) et un cylindre supérieur (18), de manière à laisser défiler librement le câble (12) lorsque celui-ci est entraîné par la balle (8) frappée par le joueur et au contraire à refouler le câble (12) en direction d'un magasin (21) logé dans le boîtier (2) et dans lequel le câble (12) est accumulé en étant lové librement sur lui-même, lorsque le joueur appuie sur l'interrupteur (26), caractérisé en ce que le cylindre d'entraînement inférieur (19), à position fixe, est accouplé au moteur électrique (20), le cylindre supérieur (18), formant cylindre de contrepression, est monté mobile verticalement au-dessus du cylindre d'entraînement inférieur, un plateau (22), formant pédale actionnable par le joueur, est monté mobile dans une ouverture (13) de la face supérieure horizoitale (2a) du boîtier, ce plateau (22) portant, en dessous de lui, le cylindre de contrepression (18) monté au-dessus du cylindre d'entraînement (19), des moyens élastiques (27) sollicitent le plateau mobile (22) formant pédale vers le haut de manière à maintenir les deux cylindres (18, 19) écartés l'un de l'autre et à laisser le câble libre entre eux, l'interrupteur électrique (26) commandant l'alimentation du moteur (20) est disposé sous le plateau mobile (22) de manière à être acitonnné par celui-ci lorsque le joueur appuie sur le plateau formant pédale et le câble (12), après avoir passé entre les deux cylindres (18, 19), pénètre dans le magasin de stockage (21) dans lequel il est lové librement.

2. Appareil suivant la revendication 1 caractérisé en ce qu'il comporte un tee (7) constitué par un tronçon de tube articulé, à sa partie inférieure, autour d'un axe horizontal et transversal (14), ce tee tubulaire (7) étant disposé entre l'ouverture (13) de sortie du câble (12) et les deux cylindres (18, 19) du mécanisme de rappel, c'est-à-dire à l'opposé du magasin (21) de stockage du câble (12), et ce câble (12) s'étend longitudinalement à travers le tee tubulaire (7), en passant à travers une ouverture (17) prévue dans la partie inférieure du tee tubulaire (7).

3. Appareil suivant la revendication 2 caractérisé en ce que le câble (12) prend appui sous une goupille transverale (18) fixée à l'intérieur du tee tubulaire (7) au-dessus de son axe de pivotement (14).

4. Appareil suivant l'une quelconque des revendications 2 et 3 caractérisé en ce qu'il comporte des moyens pour faire varier la position en hauteur de l'axe de pivotement (14) du tee tubulaire (7).

5. Appareil suivant la revendication 4 caractérisé en ce que l'axe de pivotement (14) du tee tubulaire (7) est constitué par une tige métallique traversant le tee (7) de part en part, s'étendant transversalement entre une paroi latérale et longitudinale (2b) du boîtier et la face frontale d'une vis transversale (15), sur laquelle elle est en appui, cette vis (15) étant vissée dans l'autre paroi latérale et longitudinale (2c) du boîtier, et bien qu'il est possible, en vissant plus ou moins la vis (15), de déformer la tige métallique (14) entre une position rectiligne horizontale dans laquelle l'axe d'articulation du tee (7) est en position la plus basse, et une position cambrée au maximum dans laquelle, du fait du flambage de la tige (14), le tee (7) occupe la position la plus haute.

6. Appareil suivant l'une quelconque des revendications 3 et 4 caractérisé en ce que le plateau mobile formant pédale (22) s'étend dans une partie de l'ouverture (13) prévue dans la face horizointale supérieure (2a) du boîtier (1) de manière à laisser un passage libre pour le câble (12), le plateau (22) est articulé, d'un côté, sur la face supérieure (2a) du boîtier (1), par l'intermédiaire d'une charnière transversale (23), et il présente, du côté où sort le câble (12), une encoche longitudinale (24) qui débouche dans son bord et qui est suffisamment large pour permettre le passage à travers elle du tee tubulaire (7), losrque celui-ci vient occuper sa position verticale.

7. Appareil suivant l'une quelconque des revendications 2 à 6 caractérisé en ce qu'un berceau de protection (25) est disposé juste en dessous du cylindre inférieur d'entraînement (19), sur la plus grande partie de la longueur de celui-ci, pour éviter que le câble (12) puisse s'enrouler autour du cylindre inférieur d'entraînement (19).

8. Appareil suivant l'une quelconque des revendications précédentes caractérisé en ce qu'il comporte un boîtier parallèlépipédique (1) en deux parties (2, 3) articulées entre elles et rabattables l'une sur l'autre autour d'une charnière transversale (4) s'étendant suivant deux petits côtés adjacents, la partie antérieure (2) du boîtier contenant le mécanisme de rappel du câble (12) attaché à la balle (8) tandis que la partie postérieure (3) porte un filet de protection déployable (11) et sert à loger un marchepied (9) de même épaisseur que les deux parties (2, 3) du boîtier et pouvant être placé à côté de la partie antérieure (2) pour l'entraînement à la pratique du swing.

9. Appareil suivant la revendication 8 caractérisé en ce que la partie postérieure (3) du boîtier (1) présente un trou de putting (10) dans sa face supérieure et à cette partie (3) sont raccordés d'autres boîtiers rectangulaires (3) similaires pourvus également chacun d'un trou (10), ces boîtiers s'étendant perpendiculairement soit à un petit côté soit à un grand côté de la partie postérieure (3) ou suivant un angle quelconque, pour constituer un parcours quelconque.

## Patentansprüche

1. Golfspiel-Übungsgerät mit einem im wesentlichen rechteckigen Gehäuse (2, 3) geringer Dicke, das auf dem Boden liegt und dessen Oberseite (2a) eine Öffnung (13) aufweist, durch die sich ein Kabel (12) erstreckt, das an einem Golfball (8) befestigt ist, der auf die Oberseite (2a) des Gehäuses gelegt werden kann, um vom Spieler abgeschlagen zu werden, und, im Inneren des Gehäuses, einen durch mindestens einen Elektromotor (20) angetriebenen Mechanismus zum Sicherstellen des Einholen des Kabels (12) und seiner Speicherung in aufgehäufter Form unter Steuerung durch einen vom Spieler betätigbaren Schalter (26) zur Speisung des Elektromotors, wobei der Mechanismus zum Einholen des Kabels (12) ein Paar paralleler Walzen (18, 19) enthält, zwischen denen das Kabel (12) hindurchläuft, nämlich eine untere Walze (19) und eine obere Walze (18), derart daß sich das Kabel (12) frei abwickeln kann, wenn es durch den vom Spieler geschlagenen Ball angetrieben wird und andererseits zum Zurückstauen des Kabels (12) in Richtung auf ein Magazin (21), das sich in Gehäuse (2) befindet und in dem das Kabel (12) angesammelt wird, indem es frei auf sich selbst aufgeschossen wird, wenn der Spieler auf den Schalter (26) drückt, dadurch gekennzeichnet, daß die untere Antriebswalze (19) stationär angeordnet und mit dem Elektromotor (20) gekoppelt ist, daß die obere Walze (18) eine Andruckwalze bildet und vertikal beweglich über der unteren Antriebswalze angeordnet ist, daß eine Platte (22), die ein durch den Spieler betätigbares Pedal bildet, beweglich in einer Öffnung (13) der horizontalen Oberseite (2a) des Gehäuses montiert ist und unten die Andruckwalze (18) trägt, die über der Antriebswalze (19) angeordnet ist, daß ein elastische Anordnung (27) die das Pedal bildende bewegliche Platte (22) derart nach oben drückt, daß die beiden Walzen (18, 19) voneinander beabstandet sind und das Kabel zwischen sich frei lassen, daß der elektrische Schalter (26), der die Speisung des Motors (20) steuert, derart unter der beweglichen Platte (22) angeordnet ist, daß er durch diese betätigt wird, wenn der Spieler auf die das Pedal bildende Platte drückt und das Kabel (12) nachdem es zwischen den beiden Walzen (18, 19) hindurchgelaufen ist, in das Speichermagazin (21) eintritt, in dem es frei aufgeschossen wird.

2. Gerät nach Anspruch 1, dadurch gekennzeichnet, daß es ein Tee (7) enthält, das aus einem Rohrstück besteht, welches an seinem unteren Teil um eine horizonitale und transversale Achse (14) schwenkbar gelagert ist, daß das rohrförmige Tee zwischen der Austrittsöffnung (13) des Kabels (12) und den beiden Walzen (18,19) des Rückholmechanismus angeordnet ist, daß heißt dem Speichermagazin (21) für das Kabel gegenüber, und daß sich das Kabel (12) in Längsrichtung durch das rohrförmige Tee (7) erstreckt, wobei es durch eine im unteren Teil des rohrförmigen Tees (7) vorgesehene Öffnung (17) geht.

3. Gerät nach Anspruch 2, dadurch gekennzeichnet, daß das Kabel (12) unten an einem Querstift (16) anliegt, der im Inneren des rohrförmigen Tees (7) über dessen Schwenkachse (14) befestigt ist.

4. Gerät nach einem der Ansrpüche 2 und 3, dadurch gekennzeichnet, daß es Mittel zur Änderung der Höhenlage der Schwenkachse (14) des rohrförmigen Tees (7) aufweist.

5. Gerät nach Anspruch 4, dadurch gekennzeichnet, daß die Schwenkachse (14) des rohrförmigen Tees (7) aus einer Metallstange besteht, welche des Tee (7) durchquert und sich transversal zwischen einer seitlichen Längswand (2b) des Gehäuses und der Stirnfläche einer transversalen Schraube (15) erstreckt, an der sie angebracht ist, daß die Schraube (15) in die andere seitliche Längswand (2c) des Gehäuses eingeschraubt ist, so daß es durch mehr oder weniger weites Einschrauben der Schraube (15) möglich ist, die Metallstange (14) zwischen einer horizontalen geradlinigen Stellung, in der die Schwenkachse des Tees sich in ihrer niedrigsten Stellung befindet, und einer maximal gebogenen Stellung, in der das Tee (7) wegen der Ausknickung der Stange (14) seine höchste Position einnimmt, zu verformen.

6. Gerät nach einem der Ansprüche 3 oder 4, dadurch gekennzeichnet, daß die das Pedal bildende bewegliche Platte (22) sich in einen Teil der Öffnung (13) erstreckt, die in der horizontalen Oberseits (2a) des Gehäuses (1) vorgesehen ist, derart daß ein freier Durchgang für das Kabel (12) verbleibt, daß die Platte (22) an der einen Seite auf der Oberseite (2a) des Gehäuses (2) über ein transversales Scharnier (23) angelenkt ist und auf der Seite, wo das Kabel (12) austritt, eine lon^{g}itu- dinale Aussparung bildet, welche an ihren Rand mündet und genügend groß ist, um das Hindurchtreten des rohrförmigen Tees (7) zu gestatten, wenn dieses seine vertikale Position einnimmt.

7. Gerät nach einem der Ansprüche 2 bis 6, dadurch gekennzeichnet, daß ein Schutzbogen (25) knapp unterhalb der unteren Antreibswalze (19) über den größten Teil von der Länge angeordnet ist, um zu verhindern, daß sich das Kabel (12) um die untere Antriebswalze (19) wickeln kann.

8. Gerät nach einem der vorhergehenden Ansprüche, dadurch gekennzeichnet, daß es ein parallelepipedförmiges Gehäuse (1) aus zwei Teilen (2, 3) enthält, die um ein transversales Scharnier (4), das längs zweier benachbarter kurzer Seiten verläuft, in Bezug aufeinander schwenkbar und zusammenklappbar sind, daß der vordere Teil (2) des Gehäuses den Rückholmechanismus für das an Ball (8) angebrachte Kabel (12) enthältwährend der hintere Teil (13) ein auseinanderfaltbares Schutznetz (11) trägt und zur Anbringung eines Bodenbreiter (9) dient, das die gleiche Dicke wie die beiden Teile (2, 3) des Gehäuses hat und zum Schwung-Üben an einer Seite des vorderen Teiles (2) angeordnet werden kann.

9. Gerät nach Anspruch 8, dadurch gekennzeichnet, daß der hintere Teil (3) des Gehäuses (1) in seiner Oberseite ein Loch (10) zum Putten aufweist und daß an diesen Teil (2) weitere ähnliche rechteckige Gehäuse (3) angebracht sind, welche gleichfalls ein Loch (10) aufweisen und senkrecht zu einer kleinen Seite oder einer großen Seite des hinteren Teils oder in irgendeinem Winkel verlaufen, um irgendeinen Parcours zu bilden.

## Claims

1. Golf training apparatus comprising a substantially rectangular casing (2, 3) of reduced thickness, resting on the ground end of which the upper face (2a) is provided wiht an opening (13) through which passes a cable (12) fixed to a golf ball (8) which can be placed on the upper surface (2a) of the casing in order to be hit by the player, and inside the casing, a mechanism driven by at least one electric motor (20) for returning the cable (12) and storing it in accumulated form, by actuating a switch (26) controlling the power supply to the electric motor, which switch is actuatable by the player, the mechanism for returning the cable (12) comprising a pair of parallel cylinders (18, 19) between which passes the cable (12), namely one lower cylinder (19) and an upper cylinder (18) to allow the free unrolling of the cable (12) when said cable is driven by the ball (8) hit by the player, and on the contrary, to allow the cable (12) to be driven in the direction of a magazine (21) housed in the casing (2) and in which the cable (12) is accumulated by freely coiling up on itself, when the player presses the switch (26), characterized in that the lower cylinder (19), of fixed position, is coupled to the electric motor (20), the upper cylinder (18), forming a back-pressure cylinder, is vertically movable abovethe lower cylinder (19), a plate (22), forming a pedal actuatable by the player, is movably mounted in an opening (13) of the horizontal upper face (2a) of the casing, this plate (22) carrying under it the backpressure cylinder (18) mounted above the driving cylinder (19), elastic means (27) urge the movable plate (22), forming pedal, upwardly so as to keep the two cylinders (18, 19) apart from each other and to leave the cable free between them, the electric switch (26) which controls the power supply to the motor (20) is placed under the movable plate (22) so as to be actuated by it when the player presses on the plate forming pedal, and the cable (12), after having passed between the two cylinders (18, 19), enters in the storage magazine (21) wherein it is freely coiled.

2. Apparatus according to claim 1, characterized in that it comprises a tee (7) constituted by a length of tube, articulated at its lower part, about a horizontal and transversal axis (14), said tubular tee (7) being placed between the cable (12) output opening (13) and the two cylinders (18, 19) of the return mechanism, that is to say at the opposite of the storage magazine (21) for cable (12), and said cable (12) extends longitudinally through the tubulartee (7), by passing through an opening (17) provided in the lower part of tubular tee (7).

3. Apparatus according to claim 2, characterized in that the cable (12) rests under a transversal pin (16) fixed inside the tubular tee (7) above its pivoting axis (14).

4. Apparatus according to any one of claims 2 and 3, characterized in that it comprises means for varying heightwise the position of the pivoting axis (14) of the tubular tee (7).

5. Apparatus according to claim 4, characterized in that the pivoting axis (14) of the tubulartee (7) is constituted by a metal rod traversing through the tee (7) and extending transversely between a lateral and longitudinal wall (2b) of the front part (2) of the casing and the front face of a transversal screw (15), on which it is in resting contact, said screw (15) being screwed in the other lateral and longitudinal wall (2c), so that it is possible, by screwing screw (15) to a more or less extent, to deform the metal rod (14) between a horizontal rectilinear position in which the pivoting axis of the tee (7) is in the lowest position, and a maximum bent position in which, as a result of the buckling of the rod (14), the tee (7) occupies the highest position.

6. Apparatus according to any one of claims 3 and 4, characterized in that the pedal-forming movable plate (22) extends in part of the opening (13) provided in the upper horizontal face (2a) of the casing (1) so as to leave a free space for the passage of cable (12), the plate (22) is articulated, on one side, on the upperface (2a) of the casing (1), via a transversal hinge (23), and it is provided, on the side where the cable (12) goes out, with a longitudinal notch (24) which issues in its edge and which is large enough to allow the passage therethrough of the tubulartee (7), when said tee is brought to its vertical position.

7. Apparatus according to any one of claims 2 to 6, characterized in that a protecting cradle (25) is placed just below the lower driving cylinder (19), over most of the length thereof, in orderto prevent the cable (12) from winding itself around the lower driving cylinder (19).

8. Apparatus according to any one of the preceding claims, characterized in that it comprises a parallelepipedal casing (1) in two parts (2, 3) articulated one to the other and foldable one over the other about a transversal hinge (4) extending along two small adjacent sides, the front part (2) of the casing containing the return mechanism for the cable (12) tied to the ball (8) whereas the rear part (3) carries a spreadable protecting net (11) and is used for housing a stepping board (9) of same thickness as the two parts (2, 3) of the casing, which stepping board can be placed by the side of the front part (2) for practising the swing strokes.

9. Apparatus according to claim 8, characterized in that the rear part (3) of the casing (1) is provided in its upper face with a putting hole (10), and to said part (3) are joined other similar rectangular casings (3), each one of which is also provided with a hole (10), said casings extending perpendicularly either to a small side or to a large side of the rear part (3) or according to any angle, in order to constitute any kind of a course.
